# EUROPÄISCHE PATENTSCHRIFT

(11) **EP 0 766 845 B1**
(45) Veröffentlichungstag und Bekanntmachung des Hinweises auf die Patenterteilung: **14.07.1999**
(21) Anmeldenummer: 95917282.6
(22) Anmeldetag: 08.05.1995
(51) Int. Cl.: G03G 15/20

(54) **ELEKTROGRAFISCHES DRUCK- ODER KOPIERGERÄT MIT EINEM FIXIERWALZENERKENNUNGSSYSTEM**
ELECTROGRAPHIC PRINTER OR COPIER WITH A FUSE ROLLER RECOGNITION SYSTEM
IMPRIMANTE OU PHOTOCOPIEUR ELECTROGRAPHIQUE COMPORTANT UN SYSTEME DE RECONNAISSANCE DU CYLINDRE DE FIXAGE

(30) Priorität: 21.06.1994 DE 4421641
(43) Veröffentlichungstag der Anmeldung: 09.04.1997
(73) Patentinhaber: Océ Printing Systems GmbH, 85586 Poing (DE)
(72) Erfinder: CREUTZMANN, Edmund, D-85570 Markt Schwaben (DE); KOPP, Walter, D-82024 Taufkirchen (DE); WINTER, Hans, D-80634 München (DE)
(74) Vertreter: Schaumburg, Thoenes & Thurn
(86) Internationale Anmeldenummer: DE9500603
(87) Internationale Veröffentlichungsnummer: WO9535529

(56) Entgegenhaltungen:
- EP-A- 0 593 813
- PATENT ABSTRACTS OF JAPAN vol. 018 no. 405 (P-1778) ,28.Juli 1994 & JP,A,06 118824 (CANON INC) 28.April 1994,
- PATENT ABSTRACTS OF JAPAN vol. 015 no. 492 (P-1287) ,12.Dezember 1991 & JP,A,03 212673 (CANON INC) 18.September 1991,
- PATENT ABSTRACTS OF JAPAN vol. 010 no. 271 (P-497) ,16.September 1986 & JP,A,61 094070 (RICOH CO LTD) 12.Mai 1986,

## Beschreibung

Die Erfindung betrifft ein elektrografisches Druck- oder Kopiergerät mit einer Thermodruckfixierstation mit auswechselbarer Fixierwalze und einem zugeordneten Fixierwalzenerkennungssystem.

Zum Thermodruckfixieren von Tonerbildern auf einen meist aus Papier bestehenden Aufzeichnungsträger werden in elektrografischen Druck- oder Kopiergeräten Wärmefixiereinrichtungen verwendet mit einer beheizten Fixierwalze und einer Andruckwalze.

Zwischen Fixier- und Andruckwalze wird das Tonerbild auf dem Papier unter Druck und Hitze fixiert.

Die Druckqualität derartiger Geräte hängt entscheidend von der mit der Fixierstation erzielbaren Fixierqualität ab. Die Fixierqualität wiederum ist abhängig von den verschiedensten Betriebsparametern der Fixierstation. Diese sind z.B. die dem Aufzeichnungsträger zugeführte Fixierenergie und der Unterdruck, mit dem der Aufzeichnungsträger abgebremst gegen einen Vorwärmsattel gedrückt wird. Von besonderer Wichtigkeit ist dabei die zugeführte Fixierenergie. Weiterhin hängt die Fixierqualität entscheidend von den Kenndaten des Aufzeichnungsträgers ab.

Um die Betriebsparameter der Fixiereinrichtung in Abhängigkeit von den Kenndaten des Aufzeichnungsträgers einstellen zu können, ist es aus der EP-A1 0 593 813 bekannt, in einem elektrografischen Druck- oder Kopiergerät mit einer Thermofixierstation eine Anordnung zum menügesteuerten Einstellen der Betriebsparameter in Abhängigkeit von aufzeichnungsträgerspezifischen Kenndaten vorzusehen. Die wesentlichen Betriebsparameter sind dabei die Fixierenergie und der Unterdruck in der Fixierstation. Über ein Bedienfeld werden die aufzeichnungsträgerspezifischen Kenndaten, z.B. das Papierflächengewicht eingegeben, und Fixierstufen ausgewählt. Eine dem Controller des Gerätes zugeordnete Auswerteanordnung ermittelt aus den eingegebenen Fixierstufen und dem Papiergewicht Soll-Werte einer Regelanordnung, die die Betriebsparameter, wie Fixierenergie und Unterdruck, in der Fixierstation regelt. Die Eingabe von Papierflächengewicht und Papiersorte und die Auswahl der Fixierstufen erfolgt durch Aufruf eines Menüs in einem Bedienfeld.

Es hat sich nun herausgestellt, daß die Fixierqualität auch sehr wesentlich von dem Aufbau und der Beschaffenheit der Fixierwalzen abhängt. Neben den aufzeichnungsträgerspezifischen Kenndaten beeinflussen die fixierwalzenspezifischen Kenndaten die Betriebsparameter der Fixierstation. So erfordern Papiere mit einer speziellen Oberflächenbeschaffenheit, z.B. beschichtete Papiere, Labels usw., eine z.B. elastische Fixierwalzenoberfläche aus Silikon, Viton usw. Umweltpapiere oder andere Papiere mit rauher Oberfläche benötigen Fixierwalzen mit relativ harter PTFE-Beschichtung mit extrem hoher Lebensdauer. Dies führt jedoch bei manchen Papieroberflächen zu einer reduzierten Fixierqualität.

Es kann deshalb notwendig sein, in Abhängigkeit von der Art des verwendeten Aufzeichnungsträgers das Fixierwalzensystem hinsichtlich seiner Funktionsparameter anzupassen. Diese Funktionsparameter sind beispielsweise die Fixierwalzentemperatur, die Vorwärmsatteltemperatur, die Heizsatteltemperatur, die zugeführte Beölungsmenge an der Beölungseinrichtung, die Andruckwalzenanpreßkraft und der Papierlauf-Regelalgorithmus.

Aufgabe der Erfindung ist es deshalb, ein elektrografisches Druck- oder Kopiergerät mit einer Thermodruckfixierstation bereitzustellen, mit dem es in einfacher Weise möglich ist, fixierwalzenspezifische Kenndaten zu erfassen und beim Fixiervorgang zu berücksichtigen.

Diese Aufgabe wird bei einem elektrografischen Druck- oder Kopiergerät der eingangs genannten Art gemäß den Merkmalen des ersten Patentanspruches gelöst.

Vorteilhafte Ausführungsformen der Erfindung sind in den Unteransprüchen gekennzeichnet.

Bei dem erfindungsgemäßen elektrografischen Druck- oder Kopiergerät ist der Thermodruckfixierstation ein Fixierwalzenerkennungssystem zugeordnet, das über eine Abtasteinrichtung einen auf der Fixierwalze angeordneten Randbereich mit fixierwalzenspezifischen Kenndaten abtastet und über eine Funktionssteueranordnung die Funktions- oder Betriebsparameter der Fixierstation entsprechend korrigiert bzw. beeinflußt.

Damit werden beim Auswechseln der Fixierwalze automatisch deren Kenndaten erfaßt und bei der Fixierung berücksichtigt. Außerdem kann erkannt werden, ob zu dem spezifischen Druckvorgang mit spezifischen Papieren auch die entsprechend passende Fixierwalze eingelegt ist. Das Auswechseln kann bei entsprechender Konstruktion der Fixierwalzenaufnahme, wie sie z.B. aus der EP-B1 0 505 404 bekannt ist, über den Operator erfolgen. Die Wartungswirtschaftlichkeit des Gerätes steigt dadurch entsprechend an, da der ansonsten erforderliche Wartungseinsatz nicht notwendig ist.

Die Erfassung der Fixierwalzencodierung kann verschieden ausgeführt sein, so können auf der Fixierwalze in Abhängigkeit von der Anzahl der Fixierwalzensysteme ein oder mehrere temperaturbeständige Magneten im Fixierwalzen-Randbereich vorgesehen sein. Das Magnetfeld der Magneten wird dabei mit einem berührungslos messenden HALL-Sensor oder einem REED-Schalter erfaßt. Es ist auch möglich, die Fixierwalze mit ein oder mehreren Codierlöchern im Fixierwalzen-Randbereich zu versehen und diese berührungslos induktiv oder kapazitiv abzutasten oder aber eine optische Abtasteinrichtung zu verwenden, die z.B. eine die Fixierwalze kennzeichnende Strichcodemarkierung aufweist.

Ausführungsformen der Erfindung sind in den Zeichnungen dargestellt und werden im folgenden beispielsweise näher beschrieben. Es zeigen
Figur 1 eine schematische Darstellung einer Thermodruckfixierstation mit zugeordneter Abtasteinrichtung zum Abtasten der Fixierwalzen,
Figuren 2 bis 6 verschiedene Ausführungsformen einer Codierfläche auf der Fixierwalze mit zugeordneter Abtasteinrichtung und
Figur 7 ein schematisches Blockschaltbild des Fixierwalzenerkennungssystems.

Eine elektrofotografische Druckeinrichtung zum Bedrucken von Endlospapier enthält eine in der Figur 1 schematisch dargestellte Wärmefixiereinrichtung. Diese Wärmefixiereinrichtung ist als Thermodruckfixiereinrichtung ausgebildet. Sie enthält eine über Strahler 10 beheizte Heizwalze 11 und eine elektromotorisch an die Heizwalze 11 an- und abschwenkbare Andruckwalze 12. Der Andruckmechanismus für die Andruckwalze 12 kann dabei entsprechend der EP-B1 0 505 418 ausgestaltet sein. Dieser Andruckmechanismus ermöglicht es, die Andruckkraft F der Andruckwalze 12 an die Heizwalze 11 zu verändern. Die Heizwalze 11 besteht aus einem Aluminiumzylinder mit darauf angeordneter wärmebeständiger Beschichtung, die Andruckwalze 12 ebenfalls aus einem Aluminiumzylinder mit einer Beschichtung aus Silikon oder anderen Werkstoffen. Sie wird elektromotorisch angetrieben und ist über einen entsprechend der EP-B1 0 505 404 ausgebildeten Lagermechanismus auswechselbar in der Druckeinrichtung befestigt. Zum Auftragen von Trennöl auf die Heizwalze 11 ist weiterhin eine Beölungseinrichtung 13 vorgesehen, über die mengemäßig steuerbar der Oberfläche der Heizwalze 11 Trennöl zuführbar ist. In Aufzeichnungsträgertransportrichtung den Walzen vorgelagert, befindet sich ein beheizter Vorwärmsattel 15 mit zugehöriger Unterdruckbremse 16 für den Aufzeichnungsträger 17. Er dient dazu, den als Endlospapier ausgebildeten Aufzeichnungsträger 17 vorzuwärmen und im vorgewärmten Zustand dem eigentlichen Fixierspalt zwischen den Walzen 11 und 12 zuzuführen. Anstelle eines Vorwärmsattels kann aber auch zum Bedrucken eines Endlospapieres das auf einer Seite bereits ein Tonerbild trägt, ein nicht oder nur geringfügig beheizter Vorwärmsattel verwendet werden. Eine den Walzen 11 und 12 in Papierlaufrichtung nachgeordnete Kühleinrichtung 18 sorgt für eine Kühlung des erwärmten Papieres. Hierzu enthält die Kühleinrichtung 18 eine mit Öffnung versehene Kühlfläche 19, die von dem Aufzeichnungsträger 17 überstrichen wird, wobei über einen Luftzuführungskanal 20 zugeführte kalte Luft aus den Öffnungen strömt und ein kühlendes Luftpolster unter dem Aufzeichnungsträger entsteht.

Bei der beschriebenen Wärmefixiereinrichtung erfolgt die Vorwärmung des Endlospapieres 17 über einen Vorwärmsattel 15, der aus zwei hintereinander geschalteten beheizten Sätteln besteht, nämlich einem ortsfesten Vorheizsattel 21 und einem um einen Drehpunkt 22 verschwenkbaren Heizsattel 23.

Zum Erkennen von fixierwalzenspezifischen Kenndaten und zum Einstellen der Betriebs- bzw. Funktionsparameter des Fixierwalzensystems weist die Druckeinrichtung ein Fixierwalzenerkennungssystem auf, das über einen Abtaster 24 einen Codierbereich 25 mit fixierwalzenspezifische Kenndaten aufweisenden Merkmalen abtastet. Dieser Codierbereich 25 befindet sich vorzugsweise im Randbereich der Fixierwalze. Abtaster 24 und Codierbereich können dabei entsprechend den Figuren 2 bis 6 ausgebildet sein.

Beim Ausführungsbeispiel der Figur 2 enthält der Codierbereich abhängig von der Anzahl der Fixierwalzensysteme ein oder mehrere temperaturbeständige Magneten 26, deren Magnetfeld mit einem berührungslos messenden HALL-Sensor oder REED-Schalter 27 erfaßt werden. Dieser Schalter 27 muß relativ dicht im Drehbereich der Fixierwalze 11 angeordnet sein. Um niedere Temperaturen am Schalter 27 zu erreichen, kann sich entsprechend dem Ausführungsbeispiel der Figur 3 zwischen Schalter 27 und Magneten 26 ein Polschuh 28 befinden.

Das Codierfeld 25 kann aber auch entsprechend der Figur 4 Bohrungen oder Vertiefungen 29 der Fixierwalze 11 aufweisen, die über einen induktiven oder kapazitiven Sensor 30 abgetastet werden. Weiterhin ist es möglich, entsprechend der Figur 5 in die Mantelfläche der Fixierwalze 11 als Codierelemente Fremdmaterialien 31 in Form von Metallstückchen oder Kunststoffstückchen einzupressen und diese ebenfalls über einen induktiven oder kapazitiven Sensor 30 abzutasten.

Von besonderem Vorteil ist es, entsprechend dem Ausführungsbeispiel der Figur 6 im Bereich der Codierfläche 25 optisch erfaßbare Markierungen, z.B. in Form eines Strichcodes 32 aufzubringen und diese Markierungen über einen optischen Sensor 33 abzutasten. Zur Erleichterung der Abtastung sind die Markierungen bei dunklen nichtreflektierenden Walzen reflektierend ausgebildet und bei hellen reflektierenden Walzen als schwarze Markierungen. Der optische Sensor 33 kann im veränderlichen Abstand zur Fixierwalzenoberfläche 11 angeordnet sein.

Zur Einstellung der Funktions- oder Betriebsparameter der Funktionsaggregate, wie z.B. der Fixierwalzenheizung 10, der Beölungsstation 13, dem Zuführsattel 15 und der Andruckkraft F für den Verschwenkmechanismus für die Walze ist die aus der Figur 7 ersichtliche Funktionssteueranordnung vorgesehen. Ihr prinzipieller Aufbau ähnelt der aus der EP-A1 0 593 813 bekannten Anordnung zur programmgesteuerten Einstellung der Betriebsparameter der Thermofixierstation in Abhängigkeit von aufzeichnungsträgerspezifischen Kenndaten. Die Funktionssteueranordnung ist Bestandteil der Gerätesteuerung, sie kann jedoch auch als separate Anordnung ausgebildet sein. Sie enthält im wesentlichen eine mikroprozessorgesteuerte Verarbeitungseinheit 34, die mit dem Abtaster 24 gekoppelt ist. Mit der Verarbeitungseinheit 34 gekoppelt ist weiterhin eine Eingabeeinheit 35 in Form eines Displays mit zugeordneter Tastatur, die dazu dient, z.B. aufzeichnungstragerspezifische Kenndaten einzugeben, bzw. fixierwalzenspezifische Kenndaten und Anweisungen an den Operator bzw. Betriebszustände der Fixierstationen des Gesamtgerätes darzustellen. Der Verarbeitungseinheit 34 weiterhin zugeordnet und mit ihr verbunden ist ein Leistungsblock 36 und ein Wandlerblock 37. Der Leistungsblock 36 setzt die Ansteuersignale der Verarbeitungseinheit 34 in Steuersignale für die einzelnen Funktionsaggregate der Fixierstation, wie Beölungsstation 13, Andruckmechanismus 12, Fixierwalzenheizung 11 und Vorheiz- und Heizsattelheizung 21, 23 um. Der Funktionszustand der Funktionsaggregate wird über entsprechende Sensoren abgetastet. Deren Ausgangssignale werden dann über den Wandlerblock 37 in entsprechend verarbeitbare Daten umgesetzt und der Verarbeitungseinheit 34 zugeführt.

### Bezugszeichenliste

- 10 =: Fixierwalzenheizung, Strahler
- 11 =: Fixierwalze
- 12 =: Andruckwalze
- F =: Andruckkraft
- 13 =: Beölungsstation
- 14 =: Antragselement, Antragsdocht
- 15 =: Vorwärmsattel
- 16 =: Unterdruckbremse
- 17 =: Aufzeichnungsträger, Endlospapier
- 18 =: Kühleinrichtung
- 19 =: Kühlfläche
- 20 =: Heizelemente
- 21 =: Vorheizsattel
- 22 =: Drehpunkt
- 23 =: Heizsattel
- 24 =: Abtaster
- 25 =: Codierfläche
- 26 =: Magnete
- 27 =: REED-Schalter, HALL-Schalter
- 28 =: Polschuh
- 29 =: Bohrungen, Abtastlöcher
- 30 =: induktiver, kapazitiver Sensor
- 31 =: eingepreßtes Fremdmaterial
- 32 =: Strichcode, Abtastelemente
- 33 =: optischer Sensor
- 34 =: Verarbeitungseinheit
- 35 =: Eingabeeinheit mit Display
- 36 =: Leistungsblock
- 37 =: Wandlerblock

## Patentansprüche

1. Elektrografisches Druck- oder Kopiergerät mit
- einer Thermodruckfixierstation zum Fixieren von Tonerbildern auf einem Aufzeichnungsträger (17) über ein Walzensystem mit einer auswechselbar angeordneten beheizten Fixierwalze (11) und einer Gegenwalze (12), zwischen denen der Aufzeichnungsträger (17) hindurchgeführt wird und dem Walzensystem zugeordneten Funktionsaggregaten, wie Fixierwalzenheizung (10), Beölungsstation (13), Zuführsattel (15) und Verschwenkmechanismus für die Walzen und
- einem Fixierwalzenerkennungssystem, wobei das Fixierwalzenerkennungssystem aufweist:
- einen auf der Fixierwalze (11) angeordneten Codierbereich (25) mit spezifische Eigenschaften der Fixierwalze (11) kennzeichnenden abtastfähigen Elementen (26, 29, 31, 32),
- einer den Codierbereich (25) abtastenden Abtasteinrichtung (24) und
- einer mit der Abtasteinrichtung (24) und den Funktionsaggregaten gekoppelten, Funktionsparameter der Funktionsaggregate einstellenden Funktionssteueranordnung (34, 35, 36, 37).

2. Elektrografisches Druck- oder Kopiergerät nach Anspruch 1, wobei der Codierbereich (25) im Randbereich der Fixierwalze (11) angeordnet ist.

3. Elektrografisches Druck- oder Kopiergerät nach einem der Ansprüche 1 oder 2 mit im Codierbereich (25) angeordneten temperaturbeständigen Fremdmaterialelementen (31, 26).

4. Elektrografisches Druck- oder Kopiergerät nach Anspruch 3, wobei die Fremdmaterialelementen als Abtastmagnete (26) ausgebildet sind.

5. Elektrografisches Druck- oder Kopiergerät nach einem der Ansprüche 1 oder 2 mit einer im Codierbereich (25) angeordneten Folge von Ausnehmungen (29).

6. Elektrografisches Druck- oder Kopiergerät nach einem der Ansprüche 1 oder 2 mit einer im Codierbereich (25) angeordneten Folge von optisch abtastbaren Markierungen (32).

7. Elektrografisches Druck- oder Kopiergerät nach Anspruch 6, wobei die Markierungen als Strichcode-Markierung (32) ausgebildet sind.

8. Elektrografisches Druck- oder Kopiergerät nach einem der Ansprüche 1 bis 7, wobei die Funktionssteueranordnung (34, 35, 36, 37) Teil einer die Aggregate des Druck- oder Kopiergerätes steuernden Gerätesteuerung ist.

9. Elektrografisches Druck- oder Kopiergerät nach einem der Ansprüche 1 bis 8 mit einem mit der Funktionssteueranordnung (34, 35, 36, 37) gekoppelten Display (35).

## Claims

1. Electrographic printer or copier having
- a thermal print fixing station for fixing toner images on a recording medium (17) via a roller system having a heated fixing roller (11), which is arranged so that it can be exchanged, and a mating roller (12), between which rollers the recording medium (17) is led, and having functional units associated with the roller system, such as a fixing-roller heater (10), an oiling station (13), a feed saddle (15) and a pivoting mechanism for the rollers, and
- a fixing roller recognition system, the fixing roller recognition system having:
- a code area (25), which is arranged on the fixing roller (11) and has elements (26, 29, 31, 32) which are capable of being scanned and identify specific properties of the fixing roller (11),
- a scanning device (24) which scans the code area (25), and
- a functional control arrangement (34, 35, 36, 37), which is coupled to the scanning device (24) and the functional units and sets functional parameters of the functional units.

2. Electrographic printer or copier according to Claim 1, the code area (25) being arranged in the area of the edge of the fixing roller (11).

3. Electrographic printer or copier according to either of Claims 1 and 2 having temperature-resistant foreign material elements (31, 26) arranged in the code area (25).

4. Electrographic printer or copier according to Claim 3, the foreign material elements being designed as scanning magnets (26).

5. Electrographic printer or copier according to either of Claims 1 and 2, having a series of recesses (29) arranged in the code area (25).

6. Electrographic printer or copier according to either of Claims 1 and 2, having a series of optically scannable markings (32) arranged in the code area (25).

7. Electrographic printer or copier according to Claim 6, the markings being designed as a bar-code marking (32).

8. Electrographic printer or copier according to one of Claims 1 to 7, the functional control arrangement (34, 35, 36, 37) being part of a machine control system which controls the units of the printer or copier.

9. Electrographic printer or copier according to one of Claims 1 to 8, having a display (35) coupled to the functional control arrangement (34, 35, 36, 37).

## Revendications

1. Appareil d'impression ou de copie électrographique comprenant :
- une station de fixage à thermopression destinée à fixer des images de toner sur un support d'enregistrement (17) au moyen d'un système de rouleaux comprenant un rouleau de fixage chauffé (11) disposé de façon interchangeable, et un contre-rouleau (12), entre lesquels on fait passer le support d'enregistrement (17), et des groupes fonctionnels associés au système de rouleaux, comme un chauffage (10) du rouleau de fixage, une station d'huilage (13), un appui d'arrivée (15) et un mécanisme de pivotement pour les rouleaux, et
- un système de reconnaissance du rouleau de fixage, ledit système de reconnaissance du rouleau de fixage comprenant :
- une zone de codage (25) disposée sur le rouleau de fixage (11) et possédant des éléments (26, 29, 31, 32) détectables qui caractérisent des propriétés spécifiques du rouleau de fixage (11),
- un dispositif détecteur (24) qui détecte la zone de codage (25), et
- un dispositif de commande du fonctionnement (34, 35, 36, 37) couplé au dispositif détecteur (24) et aux groupes fonctionnels, qui règle les paramètres de fonctionnement des groupes fonctionnels.

2. Appareil d'impression ou de copie électrographique selon la revendication 1, dans lequel la zone de codage (25) est disposée dans la région de bord du rouleau de fixage (11).

3. Appareil d'impression ou de copie électrographique selon une des revendications 1 et 2, comprenant des éléments en une matière étrangère (31, 26) résistante à la température, disposés dans la zone de codage (25).

4. Appareil d'impression ou de copie électrographique selon la revendication 3, dans lequel les éléments en matière étrangère sont constitués par des aimants de détection (26).

5. Appareil d'impression ou de copie électrographique selon une des revendications 1 et 2, comprenant une succession d'évidements (29) disposée dans la zone de codage (25).

6. Appareil d'impression ou de copie électrographique selon une des revendications 1 et 2, comprenant une succession de marquages (32) détectables par voie optique disposée dans la zone de codage (25).

7. Appareil d'impression ou de copie électrographique selon la revendication 6, dans lequel les marquages sont constitués par un marquage du type code à barres (32).

8. Appareil d'impression ou de copie électrographique selon une des revendications 1 à 7, dans lequel le dispositif de commande du fonctionnement (34, 35, 36, 37) fait partie d'une commande d'appareil qui commande les groupes de l'appareil d'impression ou de copie.

9. Appareil d'impression ou de copie électrographique selon une des revendications 1 à 8, comprenant un moyen d'affichage (35) connecté au dispositif de commande du fonctionnement (34, 35, 36, 37).
